# EUROPÄISCHE PATENTSCHRIFT

(11) **EP 0 384 277 B1**
(45) Veröffentlichungstag und Bekanntmachung des Hinweises auf die Patenterteilung: **25.05.1994**
(21) Anmeldenummer: 90102852.2
(22) Anmeldetag: 14.02.1990
(51) Int. Cl.: F23C 9/08, F24H 1/26

(54) **Verfahren und Feuerungsanlage zum Reduzieren der Stickoxidbildung beim Verbrennen fossiler Brennstoffe**
Method and combustion installation for the reduction of nitrogen oxide formation during the combustion of fossil fuels
Procédé et installation de combustion pour la réduction de la formation d'oxyde d'azote pendant la combustion de combustibles fossiles

(30) Priorität: 24.02.1989 DE 3905762
(43) Veröffentlichungstag der Anmeldung: 29.08.1990
(73) Patentinhaber: HEIMAX Heizkessel GmbH, D-76646 Bruchsal (DE)
(72) Erfinder: Heim, Kurt, D-7520 Bruchsal 1 (DE)
(74) Vertreter: Lundin, Björn-Eric

(56) Entgegenhaltungen:
- EP-A- 0 288 031
- DE-A- 2 927 193
- DE-A- 3 140 821
- DE-A- 3 601 000
- DE-A- 3 628 293
- DE-U- 8 712 358
- GB-A- 1 011 416
- US-A- 2 585 477

## Beschreibung

Die Erfindung bezieht sich auf ein Verfahren zum Reduzieren der Stickoxidbildung beim Verbrennen fossiler Brennstoffe gasförmiger, flüssiger oder feinkörniger Konsistenz in einer mit wenigstens einem Brenner ausgerüsteten Brennkammer, bei dem zumindest ein Teilstrom der Rauchgase nach Abgabe wenigstens eines Teils ihrer Wärmeenergie zur Brennerseite zurückgeleitet und rezirkulierend um den Brenner bzw. ein diesem zugeordnetes Flammrohr herum in die Brennkammer wieder eingeführt wird.

Ferner bezieht sich die Erfindung auf eine der Verfahrensdurchführung dienende, insbesondere als Heizkessel für Gebäudeheizungen ausgelegte Feuerungsanlage.

Aus der DE-OS 36 01 000 ist bereits ein Wasserheizkessel mit heißer Brennkammer bekannt, bei dem zur Verringerung des Stickoxidanteils in den Verbrennungsgasen ein Teil der zuvor abgekühlten Rauchgase über einen sich um ein Flammrohr des Brenners herumerstreckenden Ringspalt rezirkulierend in den Verbrennungsraum zurückgeführt wird.

Auch die DE-PS-37 38 623 offenbart einen Heizkessel mit Rauchgasrezirkulation, der am brennerseitigen Ende des Verbrennungsraums eine die Brennkammer im Abstand von einer die Brennerhalterung vermittelnden Kesseltür abschliessende Umlenkscheibe mit einem Injektorkanal besitzt, durch eine Teilmenge der dann teilweise abgekühlten Rauchgase in den Verbrennungsraum rückführbar ist. Durch diese Rauchgasrückführung soll eine Reduzierung des Gehaltes an Stickoxiden im Abgas durch Senkung des Sauerstoffpartialdrucks erreicht werden.

Desgleichen offenbart auch die DE-OS 36 28 293 einen Heizkessel mit Rauchgasrezirkulation in diesem Fall aber nur drinnen im Brennkammer. Innerhalb der Brennkammer ist ein die Flamme umgebender Injektorkanal angeordnet. Dieser Injektorkanal dient dazu, einen Teilstrom der durch vorherigen Wärmeentzug teilweise bereits abgekühlten Rauchgase von der Brennerseite her in den Verbrennungsraum einzusaugen.

Aus der DE-OS 29 27 193 ist ein Heisswasserkessel, verwendet als Durchlauferhitzer, bekannt, bei dem zum Druckausgleich ein Teil der Rauchgase in die Brennkammer zurückströmt. Der Brennkammer ist von einer Brennkammerwand umgeben, die durch eine Wasser führende Rohrschraub bzw. Hohlkörper gebildet ist.

Unbefriedigend bei den vorbekannten Heizkesseln erscheint deren mangelnde Anpaßbarkeit an die jeweiligen Einsatzbedingungen. Demgemäß besteht die Aufgabe der vorliegenden Erfindung in der Schaffung eines verbesserten Verfahrens zum Reduzieren der Stickoxidbildung beim Verbrennen fossiler Brennstoffe sowie in der Schaffung einer der Verfahrensdurchführung dienenden, insbesondere als Heizkessel für Gebäudeheizungen ausgelegten Feuerungsanlage, die eine Optimierung des Verbrennungsvorganges, also bei Aufrechterhaltung guter feuerungstechnischer Wirkungsgrade eine wirkungsvolle Stickoxidminderung ermöglichen.

In feuerungstechnischer Hinsicht ist diese Aufgabe, ausgehend von dem eingangs angegebenen Verfahren, dadurch gelöst, daß die rezirkulierenden Rauchgase nach vorherigem Wärmeentzug in einer die Verbrennungstemperatur auf ein Temperaturniveau höchstens gleich der Grenztemperatur für die Bildung von Stickoxiden entsprechenden Teilmenge um den Brenner herum in den Verbrennungsraum eingelassen werden.

Durch die rezirkulierende Wiedereinführung der zuvor durch Wärmeentzug abgekühlten Rauchgase in einer derartigen Teilmenge gelingt eine wünschenswerte Optimierung des Verbrennungsvorganges, und zwar für durchaus Brennstoffe unterschiedlicher Beschaffenheit und Zusammensetzung.

Als vorteilhaft hat sich dabei erwiesen, wenn gemäß einer Weiterbildung des erfindungsgemäßen Verfahrens die Rauchgase nach vorherigem Wärmeentzug in einer die Verbrennungstemperatur im Verbrennungsraum auf etwa 1200° C haltenden Teilmenge in den Verbrennungsraum eingelassen werden.

Eingehende Versuche haben gezeigt, daß bei der Verbrennung von Brennstoffen der im Oberbegriff des Patentanspruchs 1 angegebenen Art, bei denen es sich etwa um Erdgas-, leichtes oder schweres Heizöl, aber auch beispielsweise um Kohlenstaub handeln kann, erst bei Verbrennungstemperaturen über 1200° C in nennenswertem Umfange Stickoxide anfallen.

In vorrichtungstechnischer Hinsicht ist die insoweit der Erfindung zugrundeliegende Aufgabe durch die Schaffung einer Feuerungsanlage, insbesondere eines Heizkessels für Gebäudeheizungen, gelöst, bei der innerhalb eines ein Wärmeträgermedium, wie Wasser, führenden Gehäuses eine Brennkammer mit wenigstens einem Brenner aufgenommen ist und die Brennkammer einen Verbrennungsraum besitzt, der von einem sich im wesentlichen über dessen gesamte Länge erstreckenden Mantel umschlossen und zur Rückführung der Rauchgase nach deren Richtungsumlenkung auf der vom Brenner abgewandten Seite der Brennkammer mit Strömungswegen umgeben ist, die sich zwischen dem Mantel und einer die Brennkammer begrenzenden Wand erstrecken, wobei zumindest ein Teil dieser Strömungswege in einen brennerseitigen Abgasraum einmündet, der seinerseits über einen sich derart um den Brenner bzw. ein letzterem zugeordnetes Flammrohr herumerstreckenden Zuströmweg mit dem Verbrennungsraum in Verbindung steht, daß eine sich vom Brenner bzw. dem Flammrohr fortentwickelte Flamme im wesentlichen vollständig von dem zum Verbrennungsraum zurückgeführten Rauchgas-Teilstrom eingeschlossen ist, und wobei der Querschnitt des in den Verbrennungsraum einmündenden Zuströmweges für die rezirkulierenden Rauchgase veränderbar ist.

Die erfindungsgemäße Feuerungsanlage besitzt somit eine "heiße" Brennkammer. Heiße Brennkammern haben sich für die Erzielung guter feuerungstechnischer Wirkungsgrade bewährt. Bei hinreichender Anwesenheit von Sauerstoff erfolgt in derartigen Brennkammern ein praktisch vollkommener Ausbrand, aber dabei fallen unerwünscht hohe Stickoxidimmissionen an, weil bei den auftretenden Verbrennungstemperaturen notwendig vorhandene Überschußmengen an Sauerstoff und Stickstoff der Verbrennungsluft zu Stickoxiden oxidieren.

Obgleich auch die erfindungsgemäße Feuerungsanlage einen "heißen" Verbrennungsraum besitzt, erfolgt infolge Kühlung der Flamme durch in den Verbrennungsraum rezirkulierend eingeführte - kühle - Rauchgase in der oben angegebenen Teilmenge die Verbrennung bei einem unter oder höchstens gleich der Grenztemperatur für die Entstehung von Stickoxiden liegenden Temperaturniveau. Damit ist eine im Aufbau höchst einfache Feuerungsanlage geschaffen, die durch Veränderung des Querschnittes des in den Verbrennungsraum einmündenden Zuströmweges für die rezirkulierenden Rauchgase an beispielsweise unterschiedliche Brennstoffbeschaffenheiten einfach anpaßbar ist und bei der somit die Entstehung von Stickoxiden bei gleichzeitiger Aufrechterhaltung eines hohen - feuerungstechnischen - Wirkungsgrades weitgehend unterbunden ist.

Die Anordnung eines sich zumindest teilweise um den Brenner bzw. ein Flammrohr herumerstreckenden Abgasraumes ermöglicht in baulich einfachster Weise die Rückführung eines Teils des Rauchgases in den Verbrennungsraum. Bei einer Weiterbildung der Erfindung besteht der den Abgasraum mit dem Verbrennungsraum verbindende Zuströmweg aus einem sich umlaufend um den Brenner bzw. ein Flammrohr herumerstreckenden Spalt, dessen Breite zum Einsaugen einer Teilmenge der - abgekühlten - Rauchgase in den Verbrennungsraum gegenüber einer den Abgasraum auf der vom Verbrennungsraum abgewandten Seite abschließenden Wand mittels einer in Längsrichtung der Brennkammer einstellbaren Hülse, die sich brennerseitig an den den Verbrennungsraum umgebenden Mantel anschließt, veränderbar ist.

Eine andere Weiterbildung der Erfindung sieht vor, daß der den Verbrennungsraum im wesentlichen über dessen gesamte Länge umschließende Mantel topfartig ausgebildet und brennerseitig mit einem Boden versehen ist, wobei durch eine Öffnung im Boden der Brenner bzw. ein Flammrohr in den Verbrennungsraum hineinragt und diese Öffnung Übermaß derart gegenüber dem Brenner bzw. Flammrohr aufweist, daß sich ein Ringkanal zum Ansaugen von Rauchgas aus dem Abgasraum in den Verbrennungsraum um den Brenner bzw. das Flammrohr herum erstreckt.

Auch bei einer derartigen Ausbildung kann zum Einstellen der in den Verbrennungsraum einsaugbaren Abgasmenge in der Öffnung im Boden des den Verbrennungsraum umgebenden Mantels eine in Längsrichtung der Brennkammer verschiebbare Hülse angeordnet und durch deren Axialeinstellung die Breite eines Zuströmspaltes zwischen dieser Hülse und einer den Abgasraum auf der vom Verbrennungsraum abgewandten Seite abschließenden Wand einstellbar sein.

Bei einer derartigen Ausgestaltung ist eine gute Umschließung der sich vom Brenner bzw. Flammrohr im Verbrennungsraum forterstreckenden Flamme mit - abgekühlten - Rauchgasen und damit im Interesse einer Reduzierung der Stickoxidbildung in Abhängigkeit von der zugeführten Menge gekühlter Rauchgase zum Verbrennungsraum eine wirksame Absenkung der Verbrennungstemperatur gewährleistet.

Wenn gemäß einer nochmaligen Weiterbildung die in der Öffnung im Boden des den Verbrennungsraum umgebenden Mantels verschiebbar aufgenommene Hülse auf der zum Verbrennungsraum hinweisenden Seite einen sich trichterförmig erweiternden Abschnitt aufweist, gelingt es in einfacher Weise, die sich vom Brenner bzw. dem Flammrohr fort entwickelte Flamme auf einer großen axialen Länge mit Rauchgas zu umschließen und dadurch wirksam zu kühlen.

Eine andere wichtige Ausgestaltung sieht vor, daß bei sich im wesentlichen horizontal im Gehäuse erstreckender Brennkammer die im oberen Teil zwischen dem den Verbrennungsraum umgebenden Mantel und der Brennkammer zurückgeführten Rauchgase unmittelbar einem Rauchgasabzug zugeführt, hingegen die im unteren Teil zurückgeführten Rauchgase in einen brennerseitigen Abgasraum eingeleitet und von dort aus zum Teil infolge Injektorwirkung der Flamme um den Brenner bzw. ein Flammrohr herum in den Verbrennungsraum eingesaugt werden.

Die im oberen Teil zwischen dem den Verbrennungsraum umgebenden Mantel und der Brennkammer zurückgeführten Rauchgase haben infolge thermischen Auftriebs höhere Temperaturen als die in der unteren Hälfte zurückgeführten Rauchgase. Angesichts der Ableitung der in der oberen Hälfte zurückgeführten Rauchgase in den Rauchgasabzug und der Verwendung eines Teils der in der unteren Hälfte der Brennkammer zurückgeführten Rauchgase zum Absenken der Verbrennungstemperatur gelingt bei im übrigen gleicher Menge der in den Verbrennungsraum zurückgeführten Rauchgase eine äußerst wirksame Absenkung der Flammentemperatur und damit eine entsprechend hohe Reduzierung der Stickoxidimmissionen.

In baulicher Hinsicht hat sich bei der vorgenannten Ausgestaltung als zweckmäßig erwiesen, wenn sich in der oberen Hälfte des den Verbrennungsraum umgebenden Mantels von dessen brennerseitigem Ende eine bis an die brennerseitige Isolierplatte heranreichender und etwa halbkreisförmiger Kragen erstreckt, der die im oberen Teil der Brennkammer verlaufenden Rauchgas-Strömungswege vom Abgasraum abtrennt, so daß nur aus den im Bereich der unteren Brennkammerhälfte zurückgeführten Rauchgasen eine Teilmenge in den Verbrennungsraum eingesaugt werden kann.

Ebenfalls als vorteilhaft hat sich erwiesen, wenn in einem den Mantel brennerseitig abschließenden Boden um eine koaxial zum Brenner bzw. Flammrohr angeordnete Öffnung, in die der Brenner bzw. das Flammrohr hineinragt, herum definierte Zuströmwege zum Einsaugen kühler Rauchgase angeordnet sind, ferner wenn Mittel zum zumindest teilweisen Verschließen dieser Zuströmwege vorgesehen sind, die eine Mengenbegrenzung der in den Verbrennungsraum infolge Injektorwirkung der Flamme einsaugbaren Rauchgase ermöglichen.

Eine andere wichtige Ausgestaltung der Erfindung sieht vor, daß auf der dem Brenner gegenüberliegenden Seite der Brennkammer eine topfartig in den Verbrennungsraum hinreichende zusätzliche Heizfläche angeordnet ist, die angesichts der dadurch bewirkten Heizflächenvergrößerung und ihres Hineinreichens in den Verbrennungsraum zu einer spürbaren Verbesserung des - feuerungstechnischen - Wirkungsgrades beiträgt.

Die an dem vom Brenner gegenüberliegenden Ende der Brennkammer angeordnete zusätzliche Heizfläche kann zweckmäßigerweise kegelförmig, zylindrisch oder als Tasche ausgebildet sein und im Interesse eines verbesserten Wärmeüberganges auf der rauchgasberührten Seite auch Rippen aufweisen.

Eine andere wichtige Weiterbildung der zuletztgenannten Ausgestaltung sieht vor, daß bei liegender Anordnung der Brennkammer die in letztere dem Brenner gegenüberliegend hineinragende zusätzliche Heizfläche aus der Brennkammerachse nach oben versetzt angeordnet ist und daß an dem vom Brenner abgewandten Ende der Brennkammer die Rauchgasabströmwege im unteren Teil der Brennkammer größere Querschnitte als im oberen Teil haben. Durch eine derartige Gestaltung erhöht sich im oberen Bereich der Strömungswiderstand. Dadurch wird verhindert, daß infolge thermischen Auftriebs der überwiegende Teil des Rauchgasstromes im oberen Bereich aus der Brennkammer abströmt. Durch sinnvolle Wahl der Außermittigkeit der zusätzlichen Heizfläche kann vielmehr eine weitgehende Vergleichmäßigung der Rauchgasabströmung aus der Brennkammer erreicht werden.

Gleichfalls im Interesse eines möglichst guten - feuerungstechnischen - Wirkungsgrades der Feuerungsanlage sieht eine andere Weiterbildung vor, daß der den Verbrennungsraum umgebende Mantel sich axial über die von einem Rippenrohr gebildete eigentliche Brennkammer hinauserstreckt.

Anhand der beigefügten Zeichnungen sollen nachstehend einige Ausführungsbeispiele der Erfindung erläutert werden. In schematischen Ansichten zeigen:
- Fig. 1: einen Heizkessel mit sich horizontal erstrekkender Brennkammer in einer Längsschnittansicht,
- Fig. 2: einen Heizkessel mit sich senkrecht erstreckender Brennkammer in einer Ansicht wie in Fig. 1,
- Fig. 3: ebenfalls in einer Ansicht wie in Fig. 1 einen Heizkessel mit liegender Brennkammer und brennerseitig mittels eines Bodens ähnlich der Ausführungsform nach Fig. 2 geschlossenen Verbrennungsraum,
- Fig. 4: in einer ausschnittsweisen Ansicht eine weitere Abwandlungsform einer Abgasrückführung,
- Fig. 5: eine Querschnittansicht gemäß der Schnittlinie V-V in Fig. 4,
- Fig. 6: in einer Ansicht wie in Fig. 1 einen Heizkessel mit einer unsymmetrisch zur Längsachse der Brennkammer angeordneten Heizfläche auf der vom Brenner abgewandten Seite der Brennkammer.

Bei dem in Fig. 1 veranschaulichten Heizkessel 10 ist innerhalb eines wasserführenden Gehäuses 11 aus Stahlblech, das seinerseits von einer im einzelnen hier nicht interessierenden Ummantelung 12 aus Isolierstoff umgeben ist, eine sich horizontal erstreckende und im wesentlichen zylindrisch ausgebildete Brennkammer 14 aufgenommen. An ihrem einen Stirnende der Brennkammer 14 ist ein Brenner 15 mit einem Flammrohr 16 angeordnet, während das vom Brenner abgewandte Stirnende von einer topfartig in die Brennkammer hineingeformten Heizfläche 17 abgeschlossen ist.

Der zylindrische Teil der Brennkammer 14 besteht aus einem Rippenrohr 18 mit sich radial einwärts erstreckenden Rippen 19, zwischen denen sich parallel zueinander verlaufende Strömungswege erstrecken. Innerhalb der Brennkammer 14 ist in radialem Abstand von den von dem Rippenrohr gebildeten Brennkammerwandungen ein zylindrischer Mantel 20 aufgenommen, der im Abstand von der von der Brennerseite abgewandten Heizfläche 17 der Brennkammer endet und einen Verbrennungsraum 22 umschließt.

Zwischen einer den Brenner 15 tragenden Brennerplatte 23 mit einer brennkammerseitig zugeordneten Isolierplatte 24, durch die sich das Flammrohr 16 des Brenners hindurch erstreckt, und dem den Verbrennungsraum 22 umgebenden zylindrischen Mantel 20 ist ein Abgasraum 25 angeordnet, in den die sich zwischen der äußeren Brennkammerwand und dem sich in radialem Abstand davon erstreckenden zylindrischen Mantel 20 verlaufenden Rauchgas-Strömungswege 26 einmünden. Ferner erstreckt sich von dem Abgasraum 25 ein Rauchgasabzug 27 fort. An den in der Brennkammer 14 aufgenommenen zylindrischen Mantel 20 schließt sich brennerseitig eine Hülse 28 an, die zwecks Einstellung eines sich zwischen dieser und der das Flammrohr 16 umgebenden Isolierplatte 24 ringförmig um das Flammrohr herum erstreckenden Spaltes 30 axial gemäß Doppelpfeil 29 bewegbar und in der jeweiligen Einstellage feststellbar ist.

Im Betrieb des Heizkessels erfolgt die Verbrennung des eingesetzten Brennstoffs in einer sich vom Flammrohr 16 aus in den Verbrennungsraum 22 hinein erstreckenden Flamme. Nach dem Ausbrand im Verbrennungsraum umströmen die Rauchgase das vom Flammrohr entfernte Ende des in der Brennkammer 14 angeordneten zylindrischen Mantels 20 und zwischen diesem und der Brennkammer in den von den in Umfangsrichtung beabstandeten Rippen 19 des Rippenrohrs 18 gebildeten Strömungswegen 26 zur Brennerseite zurück, um dort in den Abgasraum 25 einzutreten und dann über den Rauchgasabzug 27 abgeführt zu werden. Die Rauchgase geben bei der Rückströmung zum Abgasraum 25 ihre Wärmeenergie weitgehend über das Rippenrohr 18 der Brennkammer 14 an das als Wärmeträgermedium im Gehäuse 11 aufgenommene Wasser 32 ab und treten somit im abgekühlten Zustand in den Abgasraum 25 ein.

Infolge der von der Flamme im Verbrennungsraum 22 ausgehenden Injektorwirkung werden aus dem sich ringförmig um das Flammrohr herum erstreckenden Abgasraum 25 durch den zwischen der axial einstellbaren Hülse 28 und der der Brennerplatte 23 zugeordneten Isolierplatte 24 gebildeten Ringspalt 30 gekühlte Rauchgase in den Verbrennungsraum hineingesaugt, welche die Flamme im wesentlichen vollständig umschließen und dadurch die Verbrennungstemperatur im Verbrennungsraum reduzieren.

Im Interesse einer wirksamen Reduzierung oder Verhinderung von Stickoxidbildungen bei der Verbrennung muß die Verbrennungstemperatur auf ein Temperaturniveau eingestellt werden, das unter der für die Bildung von Stickoxiden maßgeblichen Grenztemperatur liegt. Dies gelingt in einfacher Weise durch Mengenregulierung der durch den genannten Ringspalt 30 in den Verbrennungsraum 22 einströmenden kühlen Rauchgase, indem die Breite des Zuströmspaltes zwischen der brennerseitigen Stirnseite der einstellbaren Hülse 28 und der das Flammrohr 16 des Brenners umgebenden Isolierplatte 24 entsprechend eingestellt wird.

Die Ausführungsform nach Fig. 2 unterscheidet sich insbesondere dadurch von der Ausführungsform nach Fig. 1, daß innerhalb eines wasserführenden Gehäuses 11′, das von einem Mantel 12′ aus Isolierstoff umgeben ist, sich eine zylindrisch ausgebildete Brennkammer 14′ vertikal erstreckt. Diese Brennkammer, die ebenfalls auf der einen Seite von einer Brennerplatte 23 mit einer inneren Isolierplatte 24 abgeschlossen ist und auf der anderen Stirnseite einen Boden in der Art einer Kugelkalotte 17′ aufweist, besteht in ihrem zylindrischen Teil wiederum aus einem Rippenrohr 18 mit radial einwärts gerichteten Rippen 19, die in Axialrichtung parallel zueinander verlaufen. Innerhalb des von dem Rippenrohr gebildeten Abschnittes ist in diese Brennkammer ebenfalls ein zylindrischer Mantel 20 eingesetzt, der wie bei der Ausführungsform nach Fig. 1 auf der vom Brenner abgewandten Seite sich um ein gewisses Maß über das Rippenrohr 18 hinaus erstreckt und brennerseitig von einem konischen Boden 34 abgeschlossen ist.

Koaxial zu dem sich durch die Isolierplatte 24 hindurch erstreckenden Flammrohr 16 des an der Brennerplatte 23 angeordneten Brenners 15 ist innerhalb einer mit einem Kragen 35 versehenen Ausnehmung des konischen Bodens 34 des zylindrischen Mantels 20, der den Verbrennungsraum umgibt, wiederum eine zylindrische Hülse 28′ axial bewegbar aufgenommen, die Übermaß gegenüber dem Flammrohr 16 des Brenners besitzt. Angesichts dieses Übermaßes erstreckt sich zwischen dem Flammrohr 16 und der genannten Hülse 28′ ein ringförmiger Zuströmspalt für abgekühlte Rauchgase, die beim Betrieb des Heizkessels durch die von der Flamme ausgehende Injektorwirkung in den Verbrennungsraum eingesaugt werden und die sich vom Flammrohr forterstreckende Flamme weitgehend vollständig einschließen.

Die Hülse 28′ ist axialverschiebbar zwecks Einstellung der Weite des Spaltes 30′ zwischen der Hülse 28′ und der den Abgasraum 25 auf der vom Verbrennungsraum 22 abgewandten Seite abschließenden Isolierplatte 24. Dadurch ist eine präzise Einstellung der zum Kühlen der Flamme in den Verbrennungsraum zurückgeführten Rauchgasmenge in Abhängigkeit von den Erfordernissen des jeweiligen Einsatzfalles möglich.

Der in Fig. 3 veranschaulichte Heizkessel besitzt wieder, wie die Ausführungsform nach Fig. 1, eine horizontal angeordnete Brennkammer 14, aber in Übereinstimmung mit der Ausführungsform nach Fig. 2 ist der den Verbrennungsraum umgebende Mantel 20 brennerseitig mit einem konischen Boden 34 versehen, in dem koaxial zum Flammrohr 16 des Brenners 15 eine Hülse axial bewegbar und in jeder Axialstellung feststellbar aufgenommen ist. Diese Hülse besitzt einen sich zum Verbrennungsraum 22 hin leicht konisch erweiternden Abschnitt 36, der das Einschließen der sich vom Flammrohr forterstreckenden Flamme mit kühlen Abgasen begünstigt, die aus dem Abgasraum heraus infolge Injektorwirkung in den Verbrennungsraum hinein gesaugt werden.

Bei der in Fig. 4 veranschaulichten Ausführungsform ist der den Verbrennungsraum 22 umgebende zylindrische Mantel 20 brennerseitig von einem geraden Boden 34′ abgeschlossen. Gegenüber der Ausführungsform nach Fig. 1 hat sich der brennerseitige Abschluß des genannten Mantels mittels eines geraden - oder auch konischen - Bodens insofern als vorteilhaft erwiesen, als dann der Abgasraum größer und dadurch der rauchgasseitige Widerstand kleiner wird. Dies begünstigt eine zügige Durchströmung des Verbrennungsraums mit in diesen eingesaugten Abgasen und trägt somit zu einer verringerten Stickoxidbildung bei.

Bei der Ausführungsform nach Fig. 4 handelt es sich, wie bei den Ausführungsbeispielen nach den Fig. 1 und 3, um eine Bauweise mit horizontal angeordneter Brennkammer 14. Bei liegender Anordnung der Brennkammer sind die sich im oberen Bereich zwischen dem den Verbrennungsraum 22 umgebenden Mantel 20 und der Brennkammer 14 erstreckenden Kanäle durch den thermischen Auftrieb der Heizgase thermisch höher belastet als die im unteren Bereich zum Abgasraum 25 führenden Kanäle. Diesen Umstand nutzt die Ausführungsform nach den Fig. 4 und 5, indem sich zwischen dem geraden Boden 34′ und der vom Flammrohr 16 des Brenners 15 durchdrungenen Isolierplatte 24 ein halbkreisförmiger Kragen 38 erstreckt, der das durch die Strömungswege in der oberen Hälfte der Brennkammer zurückströmende - thermisch höher belastete - Rauchgas unmittelbar in den Rauchgasabzug 27 einleitet. Das in der unteren Hälfte zurückströmende Rauchgas tritt hingegen in den brennerseitigen Abgasraum 25 ein und durch ein koaxial zum Flammrohr 16 in dem Boden 34′ aufgenommene Hülse 28 in den Verbrennungsraum ein. Da die so in den Verbrennungsraum 22 zurückgeleiteten Rauchgase stärker abgekühlt sind, als die im oberen Teil der Brennkammer zum Rauchgasabzug 27 zurückströmenden Rauchgase, führt dies zu einer weiteren Minderung der Stickoxidbildung.

Fig. 5 veranschaulicht in einer dem Schnittverlauf V-V in Fig. 4 entsprechenden Darstellung eine weitere Variante, bei der um eine den geraden Boden 34′ des den Verbrennungsraum umgebenden Mantels 20 koaxial zum Flammrohr des Brenners durchdringende Ausnehmung in der obenliegenden Hälfte mehrere Bohrungen 40, hingegen in der unteren Hälfte größere Durchströmquerschnitte aufweisende Langlöcher 41 um das Flammrohr herum angeordnet sind. In nicht dargestellter Weise können auch Mittel zum teilweisen oder vollständigen Abdecken der Bohrungen bzw. Langlöcher vorgesehen sein, was wiederum zu einer einfachen Anpaßbarkeit eines so gestalteten Kessels an die Erfordernisse des jeweiligen Einsatzfalles führt.

Der in Fig. 6 veranschaulichte Heizkessel 10′ unterscheidet sich von der Ausführungsform nach Fig. 1 nur dadurch, daß die sich auf der vom Brenner abgewandten Seite in die Brennkammer hineinerstreckende zusätzliche Heizfläche 17′, die im wesentlichen kegelstumpfartig ausgebildet ist, nicht symmetrisch zur Brennkammerlängsachse angeordnet, sondern nach oben versetzt ist. Demgemäß weisen im oberen Teil der Brennkammer die sich zwischen dem Mantel 20 und der zusätzlichen Heizfläche 17′ erstreckenden Abströmwege für die Verbrennungsgase kleinere Querschnitte auf als die Abströmwege im unteren Teil. Angesichts dieser kleineren Querschnitte treten im oberen Bereich der Brennkammer erhöhte Strömungswiderstände auf, durch die unbeschadet eines naturgemäß auftretenden thermischen Auftriebs in der Brennkammer eine gewisse Vergleichmäßigung des Massenstroms der Rauchgase erfolgt und mithin eine weithin gleichmäßige Durchströmung aller Bereiche der zwischen der Brennkammer und dem dieser zugeordneten Mantel sich erstreckenden Rauchgas-Strömungswege sichergestellt ist.

## Patentansprüche

1. Verfahren zum Reduzieren der NOₓ-Bildung beim verbrennen fossiler Brennstoffe gasförmiger, flüssiger oder feinkörniger Konsistenz in einer wenigstens einen Brenner (15) aufweisenden Brennkammer (14,14') mit einem Verbrennungsraum (22) dadurch gekennzeichnet dass
a) die Rauchgase werden aussenseitig vom Verbrennungsraum (22) geführt und kühlen dabei unter Abgabe eines Teils ihrer Wärmeenergie,
b) ein Teilstrom der so abgekühlten Rauchgase wird zur Brennerseite zurückgeleitet und von dort her rezirkulierend in den Verbrennungsraum (22) zurückgeführt,
c) der Teilstrom der von der Brennerseite her rezirkulierend in den Verbrennungsraum (22) zurückgeführten Rauchgase wird durch Einstellen des Querschnittes des in den Verbrennungsraum (22) einmündenden Zuströmweges (30,30',40,41) derart reguliert, dass die Verbrennungstemperatur im Verbrennungsraum (22) auf etwa 1200°C begrenzt wird.

2. Feuerungsanlage zum Durchführen des Verfahrens nach Anspruch 1, inbesondere Heizkessel für Gebäudeheizungen, die innerhalb eines ein Wärmeträgermedium, wie Wasser, führenden Gehäuses (11,11') hat eine Brennkammer (14,14') mit wenigstens einem Brenner (15) aufgenommen, wobei die Brennkammer (14,14') besitzt einen Verbrennungsraum (22), der von einem sich im wesentlichen über seine gesamte Länge erstreckenden nicht-gekühlten Mantel (20) umschlossen ist, wobei eine heisse Verbrennungsraum gebildet ist, dadurch gekennzeichnet dass zur Rückführung der Rauchgase nach deren Richtungsumlenkung auf der vom Brenner (15) abgewandten Seite der Brennkammer (14,14') von Strömungswegen (26) umgeben ist, die sich zwischen dem Mantel (20) und einer die Brennkammer (14,14') begrenzenden Wand erstrecken, dass zumindest ein Teil der Strömungswege mündet in einen brennerseitigen Abgasraum (25), der seinerseits über einen sich um den Brenner bzw. ein letzterem zugeordnetes Flammrohr (16) herum erstreckenden Zuströmweg (30,30',40,41) mit dem Verbrennungsraum (22) in Verbindung steht und dass der Querschnitt des in den Verbrennungsraum (22) einmündenden Zuströmweges (30,30',40,41) für die rezirkulierenden Rauchgase ist veränderbar.

3. Feuerungsanlage nach Anspruch 2, dadurch gekennzeichnet, dass der den Abgasraum (25) mit dem Verbrennungsraum (22) verbindende Zuströmweg (30,30',40,41) aus einem sich umlaufend um den Brenner (15) bzw. ein Flammrohr (16) herum erstreckenden Spalt (30,30') besteht.

4. Feuerungsanlage nach Anspruch 3, dadurch gekennziechnet, daß die Breite des Spaltes zum Einsaugen einer Teilmenge der - abgekühlten - Rauchgase in den Verbrennungsraum (22) gegenüber einer den Abgasraum (25) auf der vom Verbrennungsraum (22) abgewandten Seite abschließenden Wand (24) mittels einer in Längsrichtung der Brennkammer (14) einstellbaren Hülse (28), die sich brennerseitig an den den Verbrennungsraum umgebenden Mantel (20) anschließt, einstellbar ist.

5. Feuerungsanlage nach Anspruch 3, dadurch gekennzeichnet, daß der den Verbrennungsraum (22) im wesentlichen über dessen gesamte Länge umschließende Mantel (20) topfartig ausgebildet und brennerseitig mit einem Boden (34) versehen ist, daß durch eine Öffnung im Boden der Brenner bzw. ein Flammrohr (16) in den Verbrennungsraum hineinragt und daß diese Öffnung Übermaß derart gegenüber dem Brenner bzw. Flammrohr aufweist, daß sich ein um den Brenner bzw. das Flammrohr herum erstreckender Ringkanal zum Ansaugen von Rauchgas aus dem Abgasraum (25) in den Verbrennungsraum bildet.

6. Feuerungsanlage nach Anspruch 5, dadurch gekennzeichnet, daß zum Einstellen der in den Verbrennungsraum (22) einsaugbaren Abgasmenge in der Öffnung im Boden (34) des den Verbrennungsraum umschließenden Mantels (20) eine in Längsrichtung der Brennkammer verschiebbare Hülse (28') angeordnet und durch deren Axialeinstellung die Breite eines Zuströmspaltes (30') zwischen dieser Hülse und einer den Abgasraum auf der vom Verbrennungsraum abgewandten Seite abschließenden Wand (24) einstellbar ist.

7. Feuerungsanlage nach Anspruch 6, dadurch gekennzeichnet, daß die in der Öffnung im Boden (34) des den Verbrennungsraum (22) umgebenden Mantels (20) verschiebbar aufgenommene Hülse (28') auf der zum Verbrennungsraum hinweisenden Seite einen sich trichterförmig erweiternden Abschnitt (36) besitzt.

8. Feuerungsanlage nach einem der Ansprüche 2 bis 7, dadurch gekennzeichnet, daß bei im wesentlichen horizontal im wasserführenden Gehäuse (11) angeordneter Brennkammer (14) die im oberen Teil zwischen dem den Verbrennungsraum (22) umgebenden Mantel (20) und der Verbrennungskammer (14 zurückgeführten Rauchgase unmittelbar einem Rauchgasabzug (27) zugeführt, hingegen die im unteren Teil zwischen dem Mantel und der Brennkammer zurückgeführten Rauchgase in einen brennerseitigen Abgasraum (25) eingeleitet und von dort aus zum Teil infolge Injektorwirkung der Flamme um den Brenner bzw. ein Flammrohr (16) herum in den Verbrennungsraum eingesaugt werden.

9. Feuerungsanlage nach Anspruch 8, dadurch gekennzeichnet, daß sich im oberen Teil des den Verbrennungsraum (22) umgebenden Mantels (20) von dessen brennerseitigem Ende eine bis an eine brennerseitige Isolierplatte (24) heranreichender, etwa halbkreisförmiger Kragen (38) erstreckt, der die im oberen Teil der Brennkammer verlaufenden Rauchgas-Strömungswege (26) vom Abgasraum (25) trennt.

10. Feuerungsanlage nach Anspruch 8 oder 9, dadurch gekennzeichnet, daß in einem den Mantel (20) brennerseitig abschließenden Boden (34') um eine koaxial zum Brenner bzw. Flammrohr (16) angeordnete Öffnung, in die der Brenner bzw. das Flammrohr (16) hineinragt, herum definierte Zuströmwege (40, 41) zum Einsaugen kühler Rauchgase angeordnet sind.

11. Feuerungsanlage nach Anspruch 10, gekennzeichnet durch Mittel zum zumindest teilweisen Verschließen der Zuströmwege (40, 41) zum Einsaugen kühler Rauchgase in den Verbrennungsraum (22).

## Claims

1. A method for reducing NOₓ-formation when combusting fossil fuels of gaseous, liquid or fine granular consistency in a burner chamber (14,14') equipped with at least one burner (15) and having a combustion chamber (22) characterized in that
a) the flue gases are led outside of the combustion chamber (22) and thereby cooled whilst giving off a part of their heat content,
b) a part stream of the thus cooled flue gases are recycled to the burner side and are therefrom recycled recirculating into the combustion chamber (22),
c) the part stream of the recirculating flue gases being recycled from the burner side to the combustion chamber (22) are controlled by adjusting the cross-sectional area of the gas delivery channel (30,30',40,41) that discharges into the combustion chamber so that the combustion temperature within the combustion chamber (22) is restricted to about 1200°C.

2. A combustion appliance for carrying out the method according to claim 1, and in particular a domestic heating boiler having
a casing (11, 11') which functions to conduct heatcarrying medium, such as water, and a burner chamber (14, 14') which is equipped with at least one burner (15) and arranged within the casing;
a combustion chamber (22) being included in the burner chamber (14, 14') and being surrounded by a non-cooled shell (20) which extends essentially over the whole length of the combustion chamber whereby a hot combustion is provided, characterized by that for the purpose of returning the flue gases subsequent to changing the flow direction thereof at the side of the burner chamber (14, 14') opposite said burner (15), the burner chamber (14, 14') has disposed around the periphery thereof a plurality of gas delivery channels (26) which extend axially between the shell (20) and a wall which delimits the burner chamber (14, 14') at one end thereof;
that at least part of said gas delivery channels discharge into an exhaust gas chamber (25) which is arranged on the burner side and which, in turn, is connected with the combustion chamber (22) over a gas delivery channel (30, 30', 40, 41) which extends around the burner, and a flame tube which embraces said burner and
that means are provided for adjusting the cross-sectional area of the recycled flue gases delivery channel (30, 30', 40, 41) that discharges into the combustion chamber (22).

3. A combustion appliance according to claim 2, characterized in that the gas delivery channel (30, 30', 40, 41) connecting the exhaust gas chamber (25) with the combustion chamber (22) is comprised of a gap (30, 30') which extends around the burner and a flame tube (16) respectively.

4. A combustion appliance according to claim 3, characterized in that the width of the gap can be adjusted by means of a sleeve (28) which is axially moveable in the longitudinal direction of the burner chamber (14), such that a given volume of cooled flue gas will be drawn by suction into the combustion chamber (22) transversely over a wall (24) which terminates the exhaust gas chamber (25) on the side opposite the combustion chamber (22), said sleeve (28) connecting with the shell (20) surrounding the combustion chamber on the burner side.

5. A combustion appliance according to claim 3, characterized in that the shell (20) surrounds the combustion chamber (22) over essentially the whole of length of said chamber; in that the shell (20) has a pot-like shape and, on the burner side, is provided with a bottom member (34); in that the burner and a flame tube (16) extend into the combustion chamber through an opening in said bottom member; and in that the dimension of the opening in relation to the burner and the flame tube is such as to form around the burner and the flame tube an annular channel which functions to draw flue gas out of the exhaust gas chamber (25) and into te combustion chamber by suction.

6. A combustion appliance according to claim 5, characterized by a sleeve (28') which can be moved in the longitudinal direction of the burner chamber for the purpose of adjusting the size of the opening in the bottom (34) of the shell (20) surrounding the combustion chamber in order to draw a determined volume of gas into the combustion chamber (22) by suction, whereby axial movement of said sleeve (28') adjusts the width of a flow gap (30') between the sleeve and an exhaust gas chamber terminating wall (24) on the side opposite to the combustion chamber.

7. A combustion appliance according to claim 6, characterized in that the side of the sleeve (28') displaceably arranged in the bottom (34) of the shell (20) surrounding the combustion chamber 22 facing towards the combustion chamber has a funnel-shaped flared section (36).

8. A combustion appliance according to any one of claims 2-7, characterized in that when the burner chamber (14) is arranged essentially horizontally in the water conducting casing (11), the flue gases returned to the upper part between the shell (20) surrounding the combustion chamber (22) and the combustion chamber (14) are returned immediately to a flue gas outtake (27), whereas the flue gases returned in the bottom part, between the shell and the burner chamber, are introduced into an exhaust gas chamber (25) on the burner side and extracted therefrom by suction partly by the injector effect generated by the flame around the burner and a flame tube (16) and into the combustion chamber.

9. A combustion appliance according to claim 8, characterized by approximately semi-circular collars (38) which are sufficiently large to extend in the upper part of the shell (20) surrounding the combustion chamber (22) from its burner side end to an insulating plate (24) on the burner side and which define the flue gas flow channels which extend in the upper part of the burner chamber.

10. A combustion appliance according to claim 8 or 9, characterized in that gas delivery channels (40, 41) through which cool flue gases are sucked are defined in a bottom (34') which terminates the shell (20) on the burner side and which extend coaxially with the burners and the flame tube (16) around an opening through which the burner and the flame tube (16) extend.

11. A combustion appliance according to Claim 10, **characterized** by means for at least partially closing the gas delivery channels (40, 41) which function to suck cool flue gases into the combustion chamber (22).

## Revendications

1. Procédé de réduction de la formation de NOₓ pendant la combustion de combustibles fossiles de consistance gazeuse, liquide ou finement granuleuse dans une chambre de combustion (14, 14') présentant au moins un brûleur (15) et pourvue d'un compartiment de combustion (22), caractérisé en ce que
a) les gaz de fumée sont guidés à l'extérieur du compartiment de combustion (22) et se refroidissent en cédant une partie de leur énergie thermique,
b) un courant partiel des gaz de fumée ainsi refroidis est ramené du côté du brûleur et reconduit à partir de là en recirculation dans le compartiment de combustion (22),
c) le courant partiel des gaz de fumée reconduits depuis le côté du brûleur en recirculation dans le compartiment de combustion (22) est réglé par ajustement de la section transversale de la voie d'alimentation (30, 30', 40, 41) débouchant dans le compartiment de combustion (22) de façon que la température de combustion soit limitée dans le compartiment de combustion (22) à environ 1200°C.

2. Installation de chauffage pour la mise en oeuvre du procédé suivant la revendication 1, en particulier chaudière pour un chauffage de bâtiments, qui comporte, à l'intérieur d'un corps (11, 11') conducteur d'un milieu caloporteur, tel que de l'eau, une chambre de combustion (14, 14') pourvue d'au moins un brûleur (15), la chambre de combustion (14, 14') comportant un compartiment de combustion (22) qui est entouré d'une enveloppe (20) non refroidie qui s'étend sensiblement sur toute sa longueur, un compartiment de combustion très chaud étant formé, caractérisée en ce que, pour le recyclage des gaz de fumée après leur déviation de direction au côté, opposé au brûleur (15), de la chambre de combustion (14, 14'), celle-ci est entourée par des voies d'écoulement (26) qui s'étendent entre l'enveloppe (20) et une paroi limitant la chambre de combustion (14, 14'), en ce qu'au moins une partie des voies d'écoulement débouche dans une chambre à gaz d'échappement (25) du côté du brûleur qui, à son tour, est en communication avec le compartiment de combustion (22) par l'intermédiaire d'une voie d'alimentation (30, 30', 40, 41) s'étendant autour du brûleur ou d'un tube-foyer (16) adjoint à ce dernier, et en ce que la section transversale de la voie d'alimentation (30, 30', 40, 41) des gaz de fumée remis en circulation, qui débouche dans le compartiment de combustion (22), est modifiable.

3. Installation de chauffage suivant la revendication 2, caractérisée en ce que la voie d'alimentation (30, 30', 40, 41) reliant la chambre à gaz d'échappement (25) au compartiment de combustion (22) est constituée d'une fente (30, 30') qui s'étend périphériquement autour du brûleur (15) ou d'un tube-foyer (16).

4. Installation de chauffage suivant la revendication 3, caractérisée en ce que la largeur de la fente destinée à aspirer une quantité partielle des gaz de fumée, refroidis, dans le compartiment de combustion (22) peut être ajustée par rapport à une paroi (24) fermant la chambre à gaz d'échappement (25) du côté opposé au compartiment de combustion (22), au moyen d'une douille (28) qui est ajustable suivant la direction longitudinale de la chambre de combustion (14) et qui s'ajuste, du côté du brûleur, sur l'enveloppe (20) entourant le compartiment de combustion.

5. Installation de chauffage suivant la revendication 3, caractérisée en ce que l'enveloppe (20) entourant le compartiment de combustion (22) sensiblement sur toute la longueur de celui-ci est réalisée sous la forme d'un pot et est pourvue, du côté du brûleur, d'un fond (34), en ce que le brûleur ou un tube-foyer (16) fait saillie dans le compartiment de combustion à travers une ouverture dans le fond et en ce que cette ouverture présente une mesure excessive par rapport au brûleur ou tube-foyer de façon à former un canal annulaire s'étendant autour du brûleur ou du tube-foyer pour aspirer des gaz de fumée à partir de la chambre à gaz d'échappement (25) dans le compartiment de combustion.

6. Installation de chauffage suivant la revendication 5, caractérisée en ce que, pour l'ajustement de la quantité de gaz d'échappement qui peut être aspirée dans le compartiment de combustion (22), une douille (28') déplaçable suivant la direction longitudinale de la chambre de combustion est agencée dans l'ouverture du fond (34) de l'enveloppe (20) entourant le compartiment de combustion et en ce que, par l'ajustement axial de la douille, la largeur d'une fente d'alimentation (30') entre cette douille et une paroi (24) fermant la chambre à gaz d'échappement du côté opposé au compartiment de combustion est ajustable.

7. Installation de chauffage suivant la revendication 6, caractérisée en ce que la douille (28') logée de manière à pouvoir coulisser dans l'ouverture du fond (34) de l'enveloppe (20) entourant le compartiment de combustion (22) possède un tronçon (36) qui s'évase en forme d'entonnoir du côté dirigé vers le compartiment de combustion.

8. Installation de chauffage suivant l'une des revendications 2 à 7, caractérisée en ce que, dans le cas d'une chambre de combustion (14) disposée sensiblement horizontalement dans le corps (11) conducteur d'eau, les gaz de fumée ramenés dans la partie supérieure entre l'enveloppe (20) entourant le compartiment de combustion (22) et la chambre de combustion (14) sont amenés directement à une évacuation des gaz de fumée (27), tandis que les gaz de fumée ramenés dans la partie inférieure entre l'enveloppe et la chambre de combustion sont introduits dans une chambre à gaz d'échappement (25) du côté du brûleur et sont, à partir de là, aspirés partiellement dans le compartiment de combustion autour du brûleur ou d'un tube-foyer (16) à la suite de l'action d'injecteur de la flamme.

9. Installation de chauffage suivant la revendication 8, caractérisée en ce que, dans la partie supérieure de l'enveloppe (20) entourant le compartiment de combustion (22), un collet approximativement de forme semi-circulaire (38), s'approchant d'une plaque isolante (24) du côté du brûleur, s'étend depuis l'extrémité du côté du brûleur de l'enveloppe, ce collet séparant de la chambre à gaz d'échappement (25) les voies d'écoulement des gaz de fumée (26) s'étendant dans la partie supérieure de la chambre de combustion.

10. Installation de chauffage suivant l'une des revendications 8 et 9, caractérisée en ce que des voies d'alimentation (40, 41), définies autour d'une ouverture qui est agencée coaxialement au brûleur ou au tube-foyer (16) et dans laquelle le brûleur ou le tube-foyer (16) fait saillie, sont agencées dans un fond (34') fermant du côté du brûleur l'enveloppe (20), pour aspirer des gaz de fumée froids.

11. Installation de chauffage suivant la revendication 10, caractérisée par des moyens pour fermer au moins partiellement les voies d'alimentation (40, 41) destinées à aspirer des gaz de fumée froids dans le compartiment de combustion (22).
